# EUROPÄISCHE PATENTSCHRIFT

(11) **EP 0 930 158 B1**
(45) Veröffentlichungstag und Bekanntmachung des Hinweises auf die Patenterteilung: **02.05.2001**
(21) Anmeldenummer: 99100862.4
(22) Anmeldetag: 19.01.1999
(51) Int. Cl.: B41F 13/004

(54) **Referenzierverfahren für eine Maschine oder Anlage**
Referencing method for a machine or installation
Procédé pour établir des références dans une machine ou installation

(30) Priorität: 20.01.1998 DE 19801755
(43) Veröffentlichungstag der Anmeldung: 21.07.1999
(73) Patentinhaber: BAUMÜLLER ANLAGEN-SYSTEMTECHNIK GmbH & Co., 90482 Nürnberg (DE)
(72) Erfinder: Götz, Fritz Rainer, Dr.-Ing., 90522 Oberasbach (DE)
(74) Vertreter: Götz, Georg, Dipl.-Ing.

(56) Entgegenhaltungen:
- WO-A-98/16384
- DE-A- 19 527 199
- FR-A- 2 369 934
- US-A- 5 656 909

## Beschreibung

Die Erfindung betrifft ein Referenzierverfahren für eine Maschine oder Anlage zur Bearbeitung länglicher, bahn- und/oder strangartiger Objekte, geeignet insbesondere zur Durchführung in einer Druckmaschine zum Bedrucken von Papierbahnen. Dabei werden die Objekte vor ihrer Bearbeitung in die Maschine oder Anlage eingezogen, welche für die Objektbearbeitung eine Mehrzahl beweglicher Funktionskomponenten aufweisen. Diese sind entsprechend einem internen Maschinen- oder Anlagenkoordinatensystem durch miteinander synchronisierbare Antriebseinheiten bewegbar, und die Antriebseinheiten werden über Sensoren für Istwerte der Position, Relativstellung, Geschwindigkeit und/oder Beschleunigung der Funktionskomponenten und/oder der Antriebseinheiten selbst nach in diesen intern erzeugten Sollwerten und/oder Leitsollwerten aus einer übergeordneten Leitsteuerung rechnergestützt geregelt.

Verteilte, synchronisierte Einzelantriebstechnik für Maschinen oder Anlagen zur Bearbeitung länglicher, bahn- oder strangartiger Objekte ist aus US-A-5 656 909 bekannt. Eine Vielzahl elektrischer Antriebe ist jeweils mit einem anzutreibenden Funktionsteil verbunden. Die elektrischen Antriebe werden von einer übergeordneten Steuerung aus koordiniert bzw. synchronisiert mittels entsprechender Sollwerte. Vor allem aufgrund der Einbindung der Einzelantriebe in jeweilige Regelkreise läßt sich auch beim Beschleunigen der Funktionskomponenten auf ihre Arbeitsgeschwindigkeit eine Synchronisation zwischen den angetriebenen Funktionskomponenten der Maschine oder Anlage herstellen.

Aus WO-A-98 16 384 ist eine ältere und nachveröffentlichte, unter EPÜ Artikel 54 (3) und (4) fallende Patentanmeldung bekannt, nach welcher es in einer Druckmaschine ermöglicht werden soll, eine genaue Synchronisation und Registerhaltigkeit während wesentlicher Änderungen der Druckmaschinen-Arbeitsgeschwindigkeit beizubehalten. Dazu wird vorgeschlagen, dass die zugehörigen Steuereinrichtungen mit Geschwindigkeitskorrekturmittel zur Veränderung der relativen Phasenwinkel einer oder mehrerer Antriebe versehen sind. Die Korrektur soll mittels eines vorbestimmten Faktors erfolgen, der zur Gesamtgeschwindigkeit der Druckmaschine proportional ist.

In beiden Fundstellen ist das Problem des Referenzierens beim Anfahren einer gattungsgemäßen Maschine oder Anlage nicht angesprochen.

EP 0 664 214 A1 offenbart eine Meßfahrt mit zwei Antriebsumdrehungen von Druckzylindem. Dadurch soll die Umfangsregisterabweichung von auf den Druckzylindem aufgesteckten Druckformhülsen festgestellt werden. In einer anschließenden Korrekturfahrt werden mittels Druckluft die Hülsen von den

Druckzylindern abgehoben und letztere um die gemessene Winkelabweichung verdreht. Dann können sich die Hülsen in der registerrechten Umfangsposition auf die Druckzylinder festsetzen. Letztendlich ist damit ein Referenzierverfahren zwischen Druckzylinder und auf diesen aufgespannten Druckformhülsen in einer Druckmaschine offenbart, bei der mehrere Druckwerke von einem einzigen, gemeinsamen Antrieb über eine gemeinsame Antriebswelle ("Königswelle") angetrieben werden. Nichts ist aber dazu angegeben, in einer Druckmaschine mit einer Vielzahl von Druckzylindern und einzeln zugeordneten Antrieben die Referenz und Synchronisation zwischen Druckzylindern und Einzelantrieben beim Anfahren herzustellen.

Wie an sich bekannt, dient das Referenzieren zur Herstellung eines Bezugs insbesondere der Lage zwischen den beweglichen Teilen einer komplexen Maschine, beispielsweise zwischen den Druckzylindern, Falzwerken usw. nebst deren Antriebseinheiten einer Druckmaschine. Nach dem Stand der Technik wird das Referenzieren bei der Installation und Inbetriebnahme der Maschine durchgeführt, bevor das zu bearbeitende Objekt, beispielsweise zu bedruckendes Zeitungspapier, in die (Druck-) Maschine eingezogen wird. Da der danach durchzuführende Einziehvorgang ohnehin nur bei verminderter Maschinen-Betriebsgeschwindigkeit ablauten kann, ergibt sich als Erfindungsaufgabe die Anforderung nach einer Referenziermethode, mittels welcher bei der Inbetriebnahme und beim Start sowie Anlaufen einer komplexen Maschine für die Bearbeitung länglicher, strangartiger Objekte der dafür notwendige Zeitaufwand erheblich vermindert werden kann.

Zur Lösung der Erfindungsaufgabe wird bei einem Referenzierverfahren mit den eingangs genannten Merkmalen erfindungsgemäß vorgeschlagen, daß mit dem Einziehen des oder der Objekte und mit dem unmittelbar anschließenden Beschleunigen der Funktionskomponenten auf ihre Dauer-Arbeitsgeschwindigkeiten erst der Bezug bzw. die Referenz und die Synchronisation zwischen den angetriebenen Funktionskomponenten der Maschine oder Anlage hergestellt werden. Damit können die Vorgänge des Referenzierens der beweglichen Maschinenteile aufeinander und des Einziehens der bahn- oder strangartigen Objekte parallel bzw. zeitgleich ablaufen, woraus sich eine Zeitersparnis für die Anfahrphase der Maschine ergibt.

Nach einer besonderen Konkretisierung des Erfindungsgedankens wird die Gesamtfunktion des Referenzierens in folgende drei hintereinander ablaufende Phasen oder Algorithmen gegliedert:
a) Bei Inbetriebnahme der Maschine oder Anlage und/oder nach Austausch oder Wartung eines oder mehrerer Sensoren oder deren Teile und/oder nach Änderung des Maschinenkoordinatensystems werden vor dem erstmaligen Objekt-Einziehen eine, mehrere oder alle der Funktionskomponenten mittels einer, mehrerer oder aller Antriebseinheiten solange verfahren, bis der oder die Sensoren auf Grundstellungen der ihnen zugeordneten Funktionseinheiten kalibriert sind (sogenannte "Referenzpunktfahrt" einmal bei Inbetriebnahme oder Sensor- bzw. Gebertausch);
b) mit Beginn des Einziehens des oder der Objekte werden alle oder wenigstens einige der Funktionskomponenten in ihre Grundstellungen gefahren, wobei Lageinformationen bezüglich der Funktionskomponenten auf das Maschinenkoordinatensystem abgeglichen werden (Grundstellungsfahrt);
c) nach der oder den Grundstellungsfahrten werden noch während des Einziehens des oder der Objekte und mit dem unmittelbar anschließenden Beschleunigen der Funktionskomponenten auf ihre Dauer-Arbeitsgeschwindigkeiten die Bewegungen der Antriebseinheiten und der zugehörigen Funktionskomponenten miteinander synchronisiert (Synchronisieren beim Einziehen und Hochlaufen).

Im Rahmen der Erfindung wird die Synchronisierung anhand einer den Funktionskomponenten und zugehörigen Antriebseinheiten gemeinsamen, virtuellen Leitachse durchgeführt, die zweckmäßig von einer den Antriebseinheiten mit Antriebsreglern übergeordneten Leitsteuerung vorgegeben wird. In diesem Zusammenhang ist eine Ausbildung des erfindungsgemäßen Verfahrens vorteilhaft, wonach das Referenzieren nicht in der übergeordneten Leitsteuerung, sondern als Funktion der einzelnen Antriebseinheiten implementiert, also über das gesamte Antriebssystem verteilt lokalisiert ist. Damit läßt sich das Referenzieren besonders flexibel auf spezifische Randbedingungen der jeweiligen Funktions- bzw. Maschinenkomponente anpassen.

Nach einer weiteren Erfindungsausbildung wird jedoch wenigstens die Referenzpunktfahrt gemäß obiger Phase a) von der übergeordneten Leitsteuerung aus getriggert bzw. angestoßen.

Weitere Einzelheiten, Merkmale, Vorteile und Wirkungen auf der Basis der Erfindung ergeben sich aus der nachfolgenden Beschreibung eines bevorzugten Ausführungswegs der Erfindung am Beispiel einer Druckmaschine sowie aus den Zeichnungen. Diese zeigen in
- Fig. 1: jeweils auf die Zeit bezogene Funktionsdiagramme zum Referenzieren beim Einziehen,
- Fig. 2: eine schematische Veranschaulichung der Anordnung der Maschinen- und Sensor-Koordinatensysteme
- Fig. 3 u. 4: Flußdiagramme zur Referenzpunktfahrt bzw. Grundstellungsfahrt;
- Fig. 5: eine schematische Stimansicht auf zwei zusammenwirkende Gummizylinder einer Druckmaschine;
- Fig. 6 u. 7: jeweils eine prinzipielle Anordnung von Antriebsmotor mit Sensor- bzw. Gebersystem gegenüber der anzutreibenden Last.

In Figur 1, Teil a, ist über die Zeit als Abszisse die Betriebsgeschwindigkeit beispielsweise einer Druckmaschine als Ordinate aufgetragen. Im Teil b ist über die Zeit der Verlauf des Synchronisationsstatus der einzelnen Funktionskomponenten der Druckmaschine aufgetragen. Im Teil c ist über die Zeit dargestellt, ab wann in einer Druckeinheit der Druckmaschine die Druckzylinder aufeinanderrollend zusammenwirken ("Druck an").

Gemäß Figur 1, Teil a, ist innerhalb eines ersten Zeitabschnitts t1 die Betriebsgeschwindigkeit noch null, d.h. es erfolgt kein Einziehen des strangartigen Objekts, beispielsweise einer zu bedruckenden Papierbahn. Der erste Zeitabschnitt t1 kann zum Kalibrieren der Koordinatensysteme von Sensorik auf bewegliche Maschinenteile (vgl. weiter zur Fig. 2) verwendet werden, insbesondere zu einer Referenzpunktfahrt bei Inbetriebnahme (siehe oben Verfahrensphase a). Unmittelbar nach Ablauf des ersten Zeitabschnitts t1 wird die Maschine auf eine Einzugsgeschwindigkeit v1 hochgefahren. Diese wird bis zum Ablauf eines zweiten Zeitabschnitts t2 aufrecht erhalten, der sich unmittelbar an den ersten Zeitabschnitt t1 anschließt und beispielsweise ca. 30 Sekunden betragen kann. In diesem Zeitraum finden mindestens zwei Umdrehungen der zu bewegenden Last statt. In einem sich daran unmittelbar anschließenden dritten Zeitabschnitt t3 (der bei einer Druckmaschine ca. 10 Sekunden andauern kann) wird das Hochlaufen der Maschine eingeleitet, um die Betriebs-, insbesondere Druckmaschinengeschwindigkeit v2 für die Produktion zu erreichen. Die Summe der beiden Zeitabschnitte t2 und t3 ergibt den Synchronisierungs-Zeitabschnitt t4, mit dessen Ende nach dem erfindungsgemäßen Verfahren die einzelnen Einheiten des Antriebs aufeinander synchronisiert sind (vgl. obigen Phase c). Die Grundstellungsfahrt gemäß obiger Phase b wird zweckmäßig in den Beginn des zweiten Zeitabschnitts t2 hineingelegt, indem die Installation und Inbetriebnahme der Maschine abgeschlossen ist und diese zum Normalbetrieb eingeschaltet wird, wobei sie zunächst zum Einziehen der Objekte, beispielsweise des zu bedruckenden Zeitungspapiers, anläuft.

In Figur 2 ist die Anordnung der Koordinatensysteme sowohl für die Maschinen-Funktionskomponenten als auch für die zugeordneten Sensor- bzw. Gebersysteme schematisch dargestellt. Im behandelten Beispiel einer Druckmaschine sind die Funktionskomponenten meist Drehkörper 1, und die Sensoren Drehgeber 2. Für einen Synchronbetrieb müssen letztere auf die Funktionskomponenten kalibriert werden. Hierzu dient eine Referenzpunktfahrt gemäß obiger Phase a, wobei die für die Grundstellungsfahrt gemäß Phase b und für das Synchronisieren gemäß Phase c notwendigen Parameter, gemäß Figur 2 der Winkel α, zu ermitteln und für den späteren Betrieb abzuspeichern ist. Der Winkel α gibt an, um wieviel der Drehkörper 1 aus seiner Grundstellung herauszuverfahren ist, bis der Winkelgeber 2 ein Signal für das Erreichen seines absoluten Nullpunkts abgibt. Die entsprechenden Daten werden zweckmäßig in der zugeordneten Antriebseinheit mit Elektromotor und digitalem Antriebsregler abgespeichert.

Die Referenzpunktfahrt ist bei allen Druckeinheiten- und Falzeinheitenantrieben durchzuführen. Sie wird einmal zum Kalibrieren des Gebersystems auf die Maschinenkoordinaten ausgeführt. Sie hat erstmalig bei der Erstinbetriebnahme des Antriebssystems für die Gesamtmaschine stattzufinden. Nach jedem Austausch des Sensor- bzw. Gebersystems, von Komponenten des Gebersystemes oder Änderungen im Maschinenkoordinatensystem muß die Referenzpunktfahrt wiederholt werden. Es ist nicht notwendig, für Falzaufbauantriebe eine Referenzpunktfahrt durchzuführen.

Der Bezug zur angetriebenen Mechanik und das Gebersystem des Antriebes bestimmen den Ablauf der Referenzpunktfahrt. Diese wird zweckmäßig von einer übergeordneten Leitsteuerung beauftragt. Der notwendige Ablaufplan ist in Figur 3 dargestellt. In einem ersten Ablaufschritt 31 wird der Drehkörper 1, beispielsweise ein Gummizylinder, mechanisch arretiert. Im nächsten Ablaufschritt 32 erfolgt ein Parametrieren der Betriebsart der Antriebseinheit für die Referenzpunktfahrt durch eine übergeordnete Leitsteuerung. Diese setzt im nächsten Ablaufschritt 33 die aktuelle Sollbetriebsart. Im Ablaufschritt 34 liest beispielsweise ein digitaler Signalprozessor des Antriebsreglers in der Antriebseinheit die aktuelle Position des Drehkörpers 1 und setzt eine lastbezogene Moduloposition ungültig. Im folgenden Ablaufschritt 35 wird der Parameter "Auftragsstatus" gesetzt, wobei die Antriebseinheit der Leitsteuerung meldet, daß deren Anforderung erfüllt ist. Im folgenden Ablaufschritt 36 wird die Arretierung des Drehkörpers 1 entfernt. Daraufhin wird im Ablaufschritt 37 von der übergeordneten Leitsteuerung die Freigabe des Antriebs an die Antriebseinheit signalisiert. Diese setzt daraufhin im folgenden Ablaufschritt 38 den Parameter "Auftragsstatus" zurück. Zur Positionierung für die Referenzpunktfahrt hat die übergeordnete Leitsteuerung der Antriebseinheit eine Sollgeschwindigkeit mit dem Wert Null vorgegeben. Die eigentliche Sollgeschwindigkeit der Referenzpunktfahrt wird von der Antriebseinheit selbständig durch Parametrierung eines dafür spezifischen Verfahrsatzes bestimmt. Entsprechendes gilt für die Sollbeschleunigung. Im nächsten Ablaufschritt 39 wird nun der Verfahrsatz vom digitalen Signalprozessor der Antriebseinheit selbständig in Verfahr-Bewegungen für den Drehkörper umgesetzt. Im praktischen Anwendungsbeispiel der Druckmaschine sind dabei bis zu zwei Umdrehungen zweckmäßig. Gemäß dem Verzweigungs-Ablaufschritt 391 dienen die Verfahrbewegungen dazu, den Geber-Nullimpuls auszulösen, um den Winkel α gemäß Figur 2 zu ermitteln. Ist dies innerhalb von zwei Umdrehungen erfolgreich passiert, erfolgen im nächsten Kalibrier-Ablaufschritt 392 interne Berechnungen und Speicherungen der Position des Geber-Nullimpulses durch den digitalen Signalprozessor der Antriebseinheit. Danach erfolgt im Ablaufschritt 393 eine Quittierung des Auftrags an die übergeordnete Leitsteuerung, wobei der Parameter "Auftragsstatus" wieder gesetzt wird. Danach übermittelt die übergeordnete Leitsteuerung mit Ablaufschritt 394 das Kommando "Sperren der Antriebseinheit".

Bei der Grundstellungsfahrt (siehe Figuren 4 und 5), die einmal nach jedem Power On oder einer Meldung der Istwerterfassung vom Antriebsregler durchgeführt wird, werden antriebsinteme Lageinformationen und -werte auf das Maschinenkoordinatensystem bezogen bzw. abgeglichen. Im Beispiel einer Druckmaschine wird die Grundstellungsfahrt bei allen Druckeinheiten- und Falzeinheitenantrieben durchgeführt. Sie wird mit Zuschaltung der Versorgungsspannung des Antriebsreglers in der Antriebseinheit und gegebenenfalls nach dem Erkennen und Quittieren einer Störung ausgelöst und während des Einziehens von der Antriebseinheit selbständig betrieben. Der Bezug zur Mechanik der angetriebenen Drehkörper 1 sowie die Drehsensoren bzw. -geber 2 bestimmen den Ablauf während der Grundstellungsfahrt. Nach Figur 4 gibt im ersten Ablaufschritt 41 die übergeordnete Leitsteuerung die betreffende Antriebseinheit frei, z.B. für Rüstbetrieb. Es finden nun Verfahrbewegungen analog Ablaufschritte 39, 391 statt, bis im Verzweigungs-Ablaufschritt 42 ein Nullimpuls-Signal vom Drehgeber 2 detektiert wird. Dann kommt es im folgenden Ablaufschritt 43 zur Berechnung und zum Abgleich interner Größen, insbesondere zum Setzen absoluter Soll- und Istpositionen gegebenenfalls unter Verwendung des bei der Referenzpunktfahrt ermittelten Winkels α. Mittels im digitalen Antriebsregler ablaufender Algorithmen werden Lage-, insbesondere Winkelinformationen in Bezug auf das Maschinenkoordinatensystem berechnet. Neben absoluten Positionsgrößen werden auch Modulopositionen innerhalb der betreffenden Antriebseinheit gültig gesetzt - vgl. Ablaufschritt 44.

Nach Abschluß der Grundstellungsfahrt sind die Positionsparameter innerhalb der Antriebseinheit, insbesondere die Soll- und Istpositionsdaten sowie die Modulopositionsdaten auf das Maschinenkoordinatensystem - beim Beispiel der Druckmaschine in Papierlaufrichtung 4 - bezogen, wie in Figur 5 dargestellt: Zwischen zwei Drehkörpern 1, beispielsweise Gummituchzylinder, wird ein strangartiges Objekt 3, beispielsweise zu bedruckendes Papier, mit einer bestimmten Richtung 4 hindurchgezogen. Die Drehkörper 1 sind in einer ersten Position A gezeichnet, in der an sich bekannte Einspannkanäle 5, eingelassen auf dem Außenumfang der Gummituchzylinder, unmittelbar einander gegenüberliegen. Dies ergibt sich aus der Synchronisation der Drehkörper 1 bzw. deren Antriebseinheiten miteinander. Wird in Figur 5 für die Position A der Lageistwert für die Drehkörper 1 mit zugehörigen Antriebseinheiten zu 45° angenommen, dann ist der Bezug derart, dass in der zweiten Position B (punktiert gezeichnete Einspannkanäle 5) die Lageinformation für die betreffenden Antriebseinheiten 135° ist. Die Papierlaufrichtung erfordert, daß die beiden Drehkörper 1 mit einander entgegengesetzten Winkelgeschwindigkeiten ω umlaufen.

Voraussetzung für die erfolgreiche Durchführung des Synchronisierens gemäß obiger Phase c ist der Abschluß der Referenzpunktfahrt gemäß obiger Phase a und der Grundstellungsfahrt gemäß obiger Phase b. Das Synchronisieren wird von der jeweiligen Antriebseinheit in der Betriebsart Synchronlauf während des Einziehens mit der Einziehgeschwindigkeit v1 (vgl. Figur 1 Teil a) selbständig durchgeführt. Es wird der Antrieb auf die Sollage der virtuellen Leitachse positioniert. Das Antriebssystem führt das Synchronisieren selbständig aus. Nach Freigabe des Antriebes werden zwei Umdrehungen der Last bzw. des betreffenden Drehkörpers 1 mit Einziehgeschwindigkeit gefahren (Figur 1, Teil b). Diese Vorgaben erfolgen gemäß Ausführungsbeispiel durch die Leitsteuerung. Nach zwei Umdrehungen ist die Vorgabe einer höheren Drehzahl durch die Leitsteuerung möglich. Bis zur Synchronmeldung aller im Verbund befindlichen Antriebe wird der Vorgang "Druck an" (vgl. Figur 1, Teil c) von der Leitsteuerung gesperrt. Für das Synchronisieren ermittelt die jeweilige Antriebseinheit die Differenz zwischen dem Lagesoll- und Lageistwert des Antriebs und die Differenz des Lagesollwerts des jeweiligen Antriebs zum Lagesollwert einer virtuellen Leitachse zum Zeitpunkt des Einschaltens. Das Prinzip der virtuellen Leitachse ist z.B. in DE 195 27 199 A1 angesprochen. Wenn die Summe der genannten Differenzen von der jeweiligen Antriebseinheit verfahren worden ist, meldet diese der Leitsteuerung "Antrieb synchron" (vgl. Fig. 1, Teil b und c). Daraufhin kann "Druck an" gemäss Fig. 1, Teil c erfolgen. Der Bezug zur angetriebenen Mechanik bzw. zu den Drehkörpern 1 und die Sensorik bestimmen den Ablauf des Synchronisierens .

Gemäß Figur 6 ist das Sensorsystem bzw. der Positionsgeber lastseitig angeordnet. Der elektrische Motor kann über ein Getriebe 6 mit Übersetzungsverhältnis i = 4 an die Last angeflanscht sein. Das Übersetzungsverhältnis zwischen Geber und Last beträgt zweckmäßig i = 1. Für das Synchronisieren stehen die Lageinformationen der Last direkt (ohne Zwischenschaltung des Getriebes) zur Verfügung.

Beim Gebersystem gemäß Figur 7 ist an allen Antrieben der Geber bzw. Sensor motorseitig angeordnet. Der Motor ist als Direktantrieb ausgeführt und direkt an der Last angeflanscht. Für das Synchronisieren der Antriebseinheiten der Gesamtmaschine stehen die Lageinformationen der Last direkt zur Verfügung. Für das Synchronisieren der Falzeinheitenantriebe speziell ist es notwendig, eine Eindeutigkeit durch einen Nullinitiator zu erreichen. Dieser Nullinitiator wird beim Synchronisieren berücksichtigt.

## Patentansprüche

1. Referenzierverfahren für eine Maschine oder Anlage zur Bearbeitung länglicher, bahn- und/oder strangartiger Objekte (3), insbesondere in einer Druckmaschine zum Bedrucken von Papierbahnen, wobei die Objekte (3) vor ihrer Bearbeitung in die Maschine eingezogen werden, und die Maschine oder Anlage eine Mehrzahl beweglicher Funktionskomponenten (1) für die Objektbearbeitung aufweist, die entsprechend einem internen Maschinen- oder Anlagenkoordinatensystem (Fig.2) durch miteinander synchronisierbare Antriebseinheiten bewegbar sind, die über Sensoren (2) für Istwerte der Position, Relativstellung, Geschwindigkeit und/oder Beschleunigung der Funktionskomponenten (1) und/oder Antriebseinheiten nach darin intern erzeugten Sollwerten und/oder Leitsollwerten von einer übergeordneten Leitsteuerung rechnergestützt geregelt werden, **dadurch gekennzeichnet, daß** mit dem Einziehen (v1) des oder der Objekte und dem unmittelbar anschließenden Beschleunigen (t3) der Funktionskomponenten (1) auf ihre Dauer-Arbeitsgeschwindigkeiten (v2) ein Bezug beziehungsweise eine Referenz und eine Synchronisation (t4) zwischen den angetriebenen Funktionskomponenten (1) der Maschine oder Anlage hergestellt werden.

2. Verfahren nach Anspruch 1, gekennzeichnet durch folgende Schritte:
a) bei Inbetriebnahme der Maschine oder Anlage und/oder nach Austausch oder Wartung eines oder mehrerer Sensoren (2) und/oder nach Änderung des Maschinenkoordinatensystems (Fig.2) werden vor dem erstmaligen Objekt-Einziehen eine, mehrere oder alle der Funktionskomponenten (1) mittels einer, mehrerer oder aller Antriebseinheiten solange verfahren, bis der oder die Sensoren (2) auf Grundstellungen der ihnen zugeordneten Funktionseinheiten (1) kalibriert sind;
b) mit Beginn des Einziehens des oder der Objekte (3) werden wenigstens einige der Funktionskomponenten (1) in ihre Grundstellungen gefahren, wobei Lageinformationen bezüglich der Funktionskomponenten (1) auf das Maschinenkoordinatensystem abgeglichen werden;
c) nach der oder den Grundstellungsfahrten werden noch während des Einziehens (v1) des oder der Objekte (3) und mit dem unmittelbar anschließenden Beschleunigen (t3) der Funktionskomponenten (1) auf ihre Dauer-Arbeitsgeschwindigkeiten (v2) die Bewegungen der Antriebseinheiten und der zugehörigen Funktionskomponenten (1) aufeinander synchronisiert.

3. Verfahren nach Anspruch 2, dadurch gekennzeichnet, daß bei der Sensor-Kalibrierungsfahrt gemäß Schritt a) die Lage- beziehungsweise Positionsparameter (α) ermittelt werden, die für die Grundstellungsfahrt gemäß Schritt b) und/oder für das Synchronisieren gemäß Schritt c) notwendig sind.

4. Verfahren nach Anspruch 2 oder 3, dadurch gekennzeichnet, daß bei der Sensor-Kalibrierungsfahrt gemäß Schritt a) der Weg oder Winkel (α) ermittelt werden, um den die jeweilige Funktionskomponente (1) zu verfahren ist, bis ein der jeweiligen Antriebseinheit oder Funktionskomponente (1) zugeordneter Lagebeziehungsweise Positionssensor (2) mit einem Signal für seine Nullpunktstellung anspricht (391).

5. Verfahren nach einem der Ansprüche 2 bis 4, dadurch gekennzeichnet, daß die Sensor-Kalibrierungsfahrt gemäß Schritt a) von der übergeordneten Leitsteurung aus angestoßen wird.

6. Verfahren nach einem der Ansprüche 2 bis 5, dadurch gekennzeichnet, daß mit dem Einschalten der Maschine oder Anlage oder der Stromversorgung der Antriebseinheit oder nach Meldung einer Störung in der Antriebseinheit und/oder Funktionskomponente (1) die Grundstellungsfahrt gemäß Schritt b) ausgelöst wird.

7. Verfahren nach einem der Ansprüche 2 bis 6, dadurch gekennzeichnet, daß bei der Grundstellungsfahrt gemäß Schritt b) die jeweilige Funktionskomponente (1) verfahren wird, bis ein der Antriebseinheit oder Funktionskomponente (1) zugeordneter Lage- beziehungsweise Positionssensor (2) mit seinem Signal für eine Null- beziehungsweise Ausgangsstellung anspricht (42).

8. Verfahren nach Anspruch 7, dadurch gekennzeichnet, daß nach dem Ansprechen (42) des Lage- beziehungsweise Positionssensors (2) Werte für die Soll- und/oder Istposition der jeweiligen Funktionseinheit (1) initialisiert werden (43,44).

9. Verfahren nach Ansprüche 4 und 8, dadurch gekennzeichnet, daß die Werte für die Soll- und/oder Istpositionen der jeweiligen Funktionseinheit (1) unter Verwendung des Verfahr-Wegs oder -Winkels (α) initialisiert werden (43,44).

10. Verfahren nach einem der Ansprüche 2 bis 9, dadurch gekennzeichnet, daß mit oder nach der Grundstellungsfahrt gemäß Schritt b) eine Moduloposition der jeweiligen Antriebseinheit initialisiert und/oder gültig gesetzt wird (44).

11. Verfahren nach einem der Ansprüche 2 bis 10, dadurch gekennzeichnet, daß zum Synchronisieren gemäß Schritt c) die Differenzen zwischen dem Lagesoll- und Lageistwert der jeweiligen Antriebseinheit und zwischen dem Lagesollwert der jeweiligen Antriebseinheit und einem Leitsollwert der den Antriebseinheiten übergeordneten Leitsteuerung ermittelt und die jeweils zugeordnete Funktionskomponente (1) solange verfahren wird, bis die Differenzen den Wert Null annehmen.

12. Verfahren nach einem der vorangehenden Ansprüche, dadurch gekennzeichnet, daß die Erzeugung der das Referenzieren der Funktionskompnenten (1) betreffenden Steuerungssignale und/oder die Verarbeitung der Soll- und Istwerte und/oder die Ermittlung und/oder Speicherung sonstiger Positions- und/oder Bezugswerte innerhalb der Antriebseinheiten der jeweiligen Funktionskomponenten (1)stattfindet.

## Claims

1. A referencing method for a machine or installation for processing elongate, web-like and/or strand-like articles (3), in particular in a printing machine for printing webs of paper, wherein, before their processing, the articles (3) are drawn into the machine, and the machine or installation has a plurality of movable operating components (1) for the processing of the article, which components can be moved in accordance with an internal machine or installation coordinate system (Figure 2) by drive units which can be synchronised with one another and which are controlled computer-aided by a primary control via sensors (2) for actual values of the position, relative location, speed and/or acceleration of the operating components (1) and/or drive units according to internally generated desired values and/or reference desired values, characterised in that a reference and a synchronisation (t4) are established between the driven operating components (1) of the machine or installation by the drawing-in (v1) of the article or articles and by the immediately succeeding accelerations (t3) of the operating components (1) to their continuous operating speeds (v2).

2. A method according to Claim 1, characterised by the following steps:
a) when the machine or installation is put into operation and/or after replacement or maintenance of one or more sensors (2) and/after changing the machine-coordinate system (Figure 2), before an article is drawn in for the first time, one or more or all of the operating components (1) are operated by means one or more or all of the drive units until the sensor or sensors (2) are calibrated to basic settings of the operating units (1) associated therewith;
b) at the start of the drawing-in of the article or articles (3) at least some of the operating components (1) are moved into their basic settings, wherein position data in respect of the operating components (1) are adjusted to the machine coordinate system;
c) after the basic setting travel or travels, but still during the drawing-in (v1) of the article or articles (3) and by the immediately succeeding accelerations (t3) of the operating components (1) to their continuous operating speeds (v2), the movements of the drive units and the associated operating components (1) are synchronised to one another.

3. A method according to Claim 2, characterised in that in the sensor-calibration travel according to step a) the position parameters (α) are determined which are necessary for the basic setting travel according to step b) and/or for the synchronisation according to step c).

4. A method according to Claim 2 or 3, characterised in that in the sensor-calibration travel according to step a) the distance or angle (α) is determined by which the respective operating component (1) is to be operated until a location or position sensor (2) associated with the respective drive unit or operating component (1) responds to a signal for its zero setting (391).

5. A method according to any one of Claims 2 to 4, characterised in that the sensor-calibration travel according to step a) is triggered by the primary control.

6. A method according to any one of Claims 2 to 5, characterised in that the basic setting travel according to step b) is initiated by the switching-on of the machine or installation or by the power supply to the drive unit or after the indication of a fault in the drive unit and/or operating component (1).

7. A method according to any one of Claims 2 to 6, characterised in that during the basic setting travel according to step b) the respective operating component (1) is operated until a location or position sensor (2) associated with the drive unit or operating component (1) responds to a signal for a zero or initial setting (42).

8. A method according to Claim 7, characterised in that after the response (42) of the location or position sensor (2) values for the desired and/or actual position of the respective operating component (1) are initialised (43,44).

9. A method according to Claims 4 and 8, characterised in that the values for the desired and/or actual position of the respective operating component (1) are initialised (43,44) using the operating travel or angle (α).

10. A method according to any one of Claims 2 to 9, characterised in that a modulo position of the respective drive unit is initialised and/or validated (44) with or after the basic setting travel according to step b).

11. A method according to any one of Claims 2 to 10, characterised in that for the synchronisation according to step c) the differences between the position desired value and the position actual value of the respective drive unit and between the position desired value of the respective drive unit and a reference desired value of the primary control overriding the drive units are determined and the respective association operating component (1) is operated until the differences assume the value zero.

12. A method according to any one of the preceding Claims, characterised in that the generation of the control signal relating to the referencing of the operating components (1) and/or processing of the desired and actual values and/or the determination and/or storage of other position and/or reference values takes place within the drive units of the respective operating components (1).

## Revendications

1. Procédé de fixation de références pour une machine ou une installation destinée à traiter des objets (3) allongés, en forme de bande et/ou en forme de boudin, notamment dans une machine à imprimer conçue pour l'impression de bandes de papier, les objets (3) étant, avant d'être traités, introduits dans la machine, et la machine ou l'installation comportant, pour le traitement des objets, une multiplicité de composants fonctionnels mobiles (1) qui peuvent être mis en mouvement, en conformité avec un système interne de coordonnées de la machine ou de l'installation (Fig. 2), par des unités d'entraînement synchronisables entre elles, qui sont réglées, d'une façon assistée par ordinateur, par l'intermédiaire de capteurs (2) des valeurs réelles de la position, de la position relative, de la vitesse et/ou de l'accélération des composants fonctionnels (1) et/ou des unités d'entraînement, d'après des valeurs de consigne produites intrinsèquement dans ces dernières et/ou de valeurs de consigne directrices provenant d'une commande directrice générale, caractérisé en ce qu'avec l'introduction (v1) du ou des objets et l'accélération (t3), immédiatement consécutive, des composants fonctionnels (1) jusqu'à leurs vitesses de travail permanentes (v2), un système de référence ou un référentiel ainsi qu'une synchronisation (t4) entre les composants fonctionnels entraînés (1) de la machine ou de l'installation sont établis.

2. Procédé selon la revendication 1, caractérisé par les étapes suivantes:
a) lors de la mise en exploitation de la machine ou de l'installation et/ou après un remplacement ou une opération de maintenance d'un ou de plusieurs capteurs (2) et/ou après une modification du système de coordonnées de la machine (Fig. 2), l'un, plusieurs ou l'ensemble des composants fonctionnels (1) sont, avant la première introduction d'un objet, déplacés, au moyen d'une, de plusieurs ou de toutes les unités d'entraînement, jusqu'à ce que le ou les capteurs (2) soient étalonnés sur des positions de base des unités fonctionnelles (1) qui leur sont associées;
b) avec le début de l'introduction du ou des objets (3), au moins quelques-uns des composants fonctionnels (1) subissent un transfert de leurs positions de base, des informations de positionnement concernant les composants fonctionnels (1) étant alors ajustées sur le système de coordonnées de la machine;
c) après le ou les transferts de position de base, les mouvements des unités d'entraînement et des composants fonctionnels associés (1), encore pendant l'introduction (v1) du ou des objets (3) et avec l'accélération (t3), immédiatement consécutive, des composants fonctionnels (1) jusqu'à leurs vitesse de travail permanentes (v2), sont synchronisés les uns sur les autres.

3. Procédé selon la revendication 2, caractérisé en ce que, lors du transfert pour l'étalonnage d'un capteur conformément à l'étape a), les paramètres de positionnement ou de position (α), qui sont nécessaires pour le transfert de position de base conformément à l'étape b) et/ou pour la synchronisation conformément à l'étape c), sont déterminés.

4. Procédé selon la revendication 2 ou 3, caractérisé en ce que, lors du transfert pour l'étalonnage d'un capteur conformément à l'étape a), sont déterminés le trajet ou l'angle α sur lequel le composant fonctionnel respectif (1) est appelé à être déplacé, jusqu'à ce qu'un capteur de positionnement ou de position (2), associé à l'unité d'entraînement respective ou au composant fonctionnel respectif (1), réagisse (391) avec un signal indiquant la position de son point zéro.

5. Procédé selon l'une des revendications 2 à 4, caractérisé en ce que le transfert pour l'étalonnage d'un capteur conformément à l'étape a) est amorcé à partir de la commande directrice générale.

6. Procédé selon l'une des revendications 2 à 5, caractérisé en ce qu'avec la mise en fonctionnement de la machine ou de l'installation ou l'alimentation en courant de l'unité d'entraînement ou après le signalement d'un défaut dans l'unité d'entraînement et/ou le composant fonctionnel (1), le transfert de position de base conformément à l'étape b) est déclenché.

7. Procédé selon l'une des revendications 2 à 6, caractérisé en ce que lors du transfert de position de base conformément à l'étape b), le composant fonctionnel respectif (1) est déplacé jusqu'à ce qu'un capteur de positionnement ou de position (2), associé à l'unité d'entraînement ou au composant fonctionnel (1), réagisse (42) avec son signal indiquant une position zéro ou une position initiale.

8. Procédé selon la revendication 7, caractérisé en ce qu'après la réaction (42) du capteur de positionnement ou de position (2), des valeurs pour la position de consigne et/ou la position réelle de l'unité fonctionnelle associée (1) sont initialisées (43, 44).

9. Procédé selon les revendications 4 et 8, caractérisé en ce que les valeurs pour la position de consigne et/ou la position réelle de l'unité fonctionnelle respective (1) sont initialisées (43, 44) moyennant l'utilisation du trajet ou de l'angle de transfert (α).

10. Procédé selon l'une des revendications 2 à 9, caractérisé en ce qu'avec ou après le transfert de position de base conformément à l'étape b), une position modulo de l'unité d'entraînement respective est initialisée et/ou validée (44).

11. Procédé selon l'une des revendications 2 à 10, caractérisé en ce que pour la synchronisation conformément à l'étape c), les différences entre la valeur de consigne de positionnement et la valeur réelle de positionnement de l'unité d'entraînement respective et entre la valeur de consigne de positionnement de l'unité d'entraînement respective et une valeur de consigne directrice de la commande directrice générale pilotant les unités d'entraînement sont déterminées et le composant fonctionnel (1), respectivement associé, est déplacé jusqu'à ce que les différences prennent la valeur zéro.

12. Procédé selon l'une des revendications précédentes, caractérisé en ce que la génération des signaux de commande relatifs à la fixation des références des composants fonctionnels (1) et/ou le traitement des valeurs de consigne et des valeurs réelles et/ou la détermination et/ou la mémorisation d'autres valeurs de position et/ou de référence, ont lieu à l'intérieur des unités d'entraînement des composants fonctionnels respectifs (1).
